# EUROPÄISCHE PATENTSCHRIFT

(11) **EP 0 623 866 B1**
(45) Veröffentlichungstag und Bekanntmachung des Hinweises auf die Patenterteilung: **01.03.2000**
(21) Anmeldenummer: 94106982.5
(22) Anmeldetag: 04.05.1994
(51) Int. Cl.: G05F 3/24

(54) **Stromquellenanordnung zur Erzeugung mehrfacher Referenzströme**
Current source arrangement to produce multiple reference currents
Dispositif source de courant pour produire des courants de références multiples

(30) Priorität: 07.05.1993 DE 4315296
(43) Veröffentlichungstag der Anmeldung: 09.11.1994
(73) Patentinhaber: SIEMENS AKTIENGESELLSCHAFT, 80333 München (DE)
(72) Erfinder: Draxelmayr, Dieter, Dr. Dipl.-Ing., A-9500 Villach (AT)

(56) Entgegenhaltungen:
- EP-A- 0 231 872
- EP-A- 0 424 742
- US-A- 4 587 477
- US-A- 4 596 948
- US-A- 5 063 343
- IEEE JOURNAL OF SOLID-STATE CIRCUITS, Bd.22, Nr.6, Dezember 1987, NEW YORK US Seiten 971 - 981 LARSON ET AL. 'GaAs Switched Capacitor Circuits for High-Speed Signal Processing'

## Beschreibung

Die Erfindung betrifft eine Stromquellenanordnung in einer integrierten Schaltung zur Erzeugung mehrfacher Referenzstrome für verteilte Schaltungsanordnungen gemäß dem Oberbegriff von Patentanspruch 1.

In der US 4,587,477 ist eine gattungsgemäße Stromquellenanordnung für einen Digital-Analog-Wandler beschrieben, die eine Mehrzahl gewichteter Referenzströme erzeugt. Die Stromquellenanordnung weist dabei mehrere als Schalter arbeitende Transistoren auf, deren Laststrecken parallel zueinander angeordnet sind.

Stromquellen zur Erzeugung von Referenz-bzw. Bezugsströmen sind hinlänglich bekannt, beispielsweise aus dem Buch Tietze/Schenk: Halbleiter-Schaltungstechnik, Springer-Verlag, 7. Auflage, 1985, Seite 356 ff. Die in der vorgenannten Literaturstelle beschriebenen Präzisions-Stromquellen enthalten einen Operationsverstärker, der ausgangsseitig einen Transistor steuert, dessen einer Ausgangsanschluß einerseits über einen Widerstand an Bezugspotential und andererseits an den Rückkopplungseingang des Operationsverstärkers gelegt ist. An dem positiven Eingang des Operationsverstärkers liegt eine Referenzspannung. Am freien Ausgang des Transistors wird eine Last angeschaltet. Die Ausgangsspannung des Operationsverstärkers stellt sich dabei so ein, daß die Spannung an dem Widerstand gleich der Referenzspannung wird, so daß der Ausgangsstrom präzise definiert wird.
In Anwendungsschaltungen mit mehrfach gleichen Strukturen, wie z. B. einem Mehrfach-DA-Umsetzer ist eine zuvor beschriebene Präzisionsstromquelle entsprechend mehrfach erforderlich, was sehr aufwendig ist. Üblicherweise erfolgt die Stromversorgung derartiger Mehrfachstrukturen deshalb mit Hilfe einer Stromspiegelschaltung, bei der an zentraler Stelle ein Referenzstrom in einen als Diode geschalteten MOS-Transistor geleitet wird. Der Referenzstrom wird häufig mittels einer externen Quelle oder mit Hilfe eines Widerstandes erzeugt. Weitere zu dem als Diode geschalteten MOS-Transistor gleichartige Transistoren werden dann als Stromquellen in den einzelnen Schaltungsanordnungen der Mehrfachstrukturen an das erhaltene Referenzpotential geschaltet. Durch die Anordnung der Stromquellen mit Hilfe eines Referenztransistors, der als Diode geschaltet ist, und der weiteren, den Mehrfachstrukturen zugeordneten Transistoren ergibt sich ein (räumlich) verteilter Stromspiegel. Die Anpassung (matching) der Mehrfachstrukturen im Hinblick auf gleiche oder vergleichbare Eigenschaften sind aufgrund des verteilten Stromspiegels und der verteilten Schaltungsanordnungen schlecht definiert und können zu Verkopplungen über die gemeinsame Vorspannungsleitung führen.

Der Erfindung liegt die Aufgabe zugrunde, eine gattungsgemäße Stromquellenanordnung anzugeben, mit der die Anpassungseigenschaften verteilter Schaltungsanordnungen verbessert und gegenseitige Verkopplungen der verteilten Schaltungsanordnungen verringert werden können. Weiterhin soll eine Verwendung für eine derartige Anordnung angegeben werden.

Diese Aufgabe wird durch die Merkmale der Patentansprüche 1 und 7 gelöst.

Die Erfindung hat den Vorteil, daR durch die Aufteilung des Bezugsstroms mit Hilfe parallel liegender, räumlich beieinander angeordneter Transistoren, die zudem in eine Regelung für die Summe der Referenzströme einbezogen sind, die Anpassungseigenschaften (matching) durch die lokal in einem begrenzten Gebiet beieinander angeordneten Transistoren verbessert werden. Weiterhin werden die verteilten Schaltungsanordnungen weitgehend entkoppelt, da Störungen auf einer Leitung praktisch nicht auf eine andere Versorgungsleitung für eine andere der verteilten Schaltungsanordnungen überkoppeln kann. Somit ergeben sich bei weitgehender Entkopplung der verteilten Schaltungsanordnungen verbesserte globale Anpassungseigenschaften. Unterschiedliche Technologiegradienten können sich damit nicht stark negativ auswirken.

Ausgestaltungen der Erfindung sind in Unteransprüchen gekennzeichnet.

Die Erfindung wird nachfolgend anhand eines Ausführungsbeispiels näher erläutert, das in Figur 1 dargestellt ist.

Die in der Figur gezeigte Stromquellenanordnung wird z. B. von einer positiven Spannung versorgt, wobei die Klemmen VCC auf 5 V liegen, während das Bezugspotential GND auf 0 V liegt.

Eine an einem als Operationsverstärker ausgebildeten Schaltungsteil OA an der Klemme VR anliegende Referenzspannung und ein Widerstand R bestimmen einen Bezugsstrom IB. Die Klemme VR ist mit einem Eingang eines Transistors N31 verbunden, der in Verbindung mit einem Transistor N32 einen Differenzverstärker bildet. Dieser Differenzverstärker wird von einer Stromquelle aus den Transistoren P31, P32, N33 und N34 versorgt. Der durch die Transistoren P31 und P32 definierte Strom wird dabei durch den Stromspiegel aus N33 und N34 in den Differenzverstärker gespiegelt. Im Lastkreis der Differenzverstärkertransistoren N31 und N32 sind Transistoren P33 und P34 angeordnet, die ebenfalls als Stromspiegel geschaltet sind. Der Verbindungspunkt der Ausgangskreise der Transistoren N32 und P34 bildet den Ausgang VO des Operationsverstärkers OA.

Der Ausgang VO steuert eine Mehrzahl parallel geschalteter Transistoren, die im Ausführungssbeispiel durch die Transistoren N1 bis N3 dargestellt sind. Ein gemeinsamer Ausgangsanschluß jeder der Transistoren ist mit einem Anschluß des Widersstands R verbunden, dessen anderer Anschluß auf Bezugspotential GND liegt. Der Verbindungspunkt der Transistoren N1 bis N3 mit dem Widerstand R ist andererseits mit dem Steuereingang des Transistors N32 verbunden und bildet den Rückkoppelungseingang VF des Operationsverstärkers OA. In Betrieb arbeitet der Regelkreis so, daß das Potential VF am Steuereingang des Transistors N32 dem Potential an der Klemme VR entspricht, d. h., daß am Widerstand R die Referenzspannung anliegt. Referenzspannung und Widerstand R bestimmen präzise den Bezugsstrom IB.

Der Bezugsstrom IB wird mit Hilfe der Mehrzahl parallel liegender Transistoren, im Ausführungsbeispiel mit Hilfe der Transistoren N1 bis N3 in drei Referenzströme I1 bis I3 geteilt. Die Referenzströme I1 bis I3 dienen dann ihrerseits zur Versorgung verteilter Schaltungsanordnungen B1 bis B3, von denen aus Gründen der Übersichtigkeit lediglich die Schaltungsanordnung B1 detailliert dargestellt sind. Es ist selbstverständlich, daß den Schaltungsanordnungen B1 bis B3 weitere Schaltungsteile, z. B. SZ, VC2 bzw. VC3, die ihrerseits ebenfalls verteilt sein dürfen, nachgeschaltet sein können. Man kann deshalb auch den jeweiligen Schaltungsteil B1, B2 oder B 3 zusammen mit dem jeweils nachgeschalteten Schaltungsteil SZ, VC2 oder VC3 als jeweilige verteilte Schaltungsanordnung ansehen.

Die drei Transistoren N1 bis N3 sind räumlich beieinander, vorzugsweise eng beieinander angeordnet, so daß für die Referenzströme I1 bis I3 die Anpassungseigenschaften in einem lokal eng begrenzten Gebiet ausschlaggebend sind. Eventuelle Störeinflusse wirken sich auf jeden der Transistoren in gleicher Weise aus. Die auf diese Weise gut definierten Referenzströme werden zu den verteilten Schaltungsanordnungen, z. B. drei Digital-Analog-Umsetzern geleitet. Insbesondere bei gleichen Strukturen, z. B. einem Dreifach-Digital-Analog-Umsetzer können mit gleich ausgelegten Transistoren N1 bis N3 aus dem zentralen Bezugsstrom IB drei gut definierte und angepaßte Referenzströme I1 bis I3 erzeugt werden, die einen optimalen Gleichlauf der verteilten Schaltungsanordnungen gewährleisten. Weiterhin wird mit einer derartigen Referenzstromerzeugung sichergestellt, daß Störungen auf einer Leitung, d. h. Störungen bezuglich einer der verteilten Schaltungsanordnungen praktisch nicht auf die anderen verteilten Schaltungsanordnungen überkoppeln können.

Eine weitere Verbesserung bei der Erzeugung der Referenzströme I1 bis I3 sieht vor, daß vom Ausgang VO des Operationsverstärkers OA, der die Steueranschlüsse der die Referenzströme erzeugenden Transistoren N1 bis N3 steuert, ein als Kapazität geschalteter Transistor TC nach Bezugspotential geschaltet ist. TC übt eine Glattungsfunktion aus.

Jeder einzelne Referenzstrom I1 bis I3 wird in der durch ihn versorgten verteilten Schaltungsanordnung lokal einer Stromquellenanordnung zugeführt, wie sie beispielsweise in dem Block B1 dargestellt ist, und steuert diese. Die Blöcke B2 und B3 sind in gleicher Weise wie B1 aufgebaut.

Die lokal in der jeweiligen verteilten Schaltungsanordnung realisierte Stromquelle wird im Ausführungsbeispiel anhand des Blockes B1 beschrieben. Die Stromquelle besteht im wesentlichen aus den Transistoren P11 und P12, die mit ihren Ausgangskreisen in Reihe geschaltet sind und eine Kaskodestufe bilden. Ein Anschluß des Transistors P11 wird von der Klemme VCC versorgt. Der das Potential VB führende Anschluß des Transistors N1 ist mit dem Steuereingang des Transistors P11 und mit einem Ausgangsanschluß des Transistors P12 verbunden. P11 ist ein p-Kanal-Transistor, der vergleichsweise groß ausgelegt ist. Der Transistor P12 hat im wesentlichen die Aufgabe, den Verbindungspunkt des Transistors P11 mit dem Transistor P12 vom Steuereingang des Transistors P11 bzw. dem damit verbundenen Ausgangsanschluß des Transistors P12 weitgehend zu entkoppeln und die statische Kennlinie der Stromquelle durch Vergrößerung des differentiellen Ausgangswiderstands zu verbessern. Damit werden Störeinflüsse auf den Steueranschluß des Transistors P11 und damit auf den Referenzstrom I1 verringert und die Gateanschlüsse der Transistoren P13 und P23 auf jeweils gleiches Potential gelegt. Fur die Entkopplung ist eine Regelschleife vorgesehen, die im wesentlichen aus den Transistoren P12 und P13 besteht. Dazu ist der an VCC angeschlossene Transistor P3 mit seinem Steueranschluß am Verbindungspunkt der Transistoren P11 und P12 angeschlossen, während der Steueranschluß des Transistors P12 am Ausgang des Transistors P13 angeschlossen ist. P13 wird von der aus den Transistoren P14 und N11 sowie N12 gebildeten Stromquelle versorgt. Dazu wird P14 vom Potential VB, d. h. dem Ausgangsanschluß des Transistors N1 gesteuert. Der von VCC durch P14 fließende Strom wird mit Hilfe der Transistoren N12 und N11 in den Kreis von P13 gespiegelt.

Dem Block B1 nachgeschaltet ist eine Schaltungsanordnung SZ, die beispielsweise eine Stromzelle für einen Digital-Analog-Umsetzer bildet. Die Stromquelle ist im Ausführungsbeispiel vorteilhaft ähnlich wie der Kreis B1 aufgebaut. Dazu entsprechen die Transistoren P21 bis P23 den Transistoren P11 bis P13. Die den Transistor P23 versorgende Stromquelle IQ ist z. B. entsprechend wie die Transistoren P14, N11 und N12 ausgebildet. Anders als der Transistor P12 ist der eine Ausgangsanschluß des Transistors P22 mit dem gemeinsamen Verbindungspunkt der Ausgangskreise zweier Schaltertransistoren S1 und S2 verbunden. S1 und S2 werden von antivalenten bzw. komplementären Signalen S und SQ gesteuert. Entsprechend führen die Ausgangsanschlüsse O und OQ der Schaltertransistoren S1 und S2 abwechselnd den durch P21 und P22 fließenden Strom. Durch die in gleicher Weise wie beim Block B1 mit Hilfe des Regeltransistors P23 vorgenommene Entkopplung des Verbindungspunktes der Transistoren P21 und P22 vom Verbindungspunkt des Transistors P22 mit den Transistoren S1 und S2 können sich transiente Schaltvorgänge der Schaltertransistoren S1 und S2 höchstens in geringem Maße auf die Ansteuerung von P21 und damit auf den Referenzstrom I1 auswirken.

Funktionell wird also der Referenzstrom I1 über den Transistor P12 in den Transistor P11 eingespeist, der mit P21 einen Stromspiegel bildet.Durch die vorzugsweise gleiche Struktur des Blocks B1 und der in Figur 1 dargestellten nachgeschalteten Stromzelle SZ, insbesondere die darin ausgeführte Regelschleife wird erreicht, daß die Drainpotentiale der Transistoren P11 und P21 weitgehend gleich sind. Somit wird ein optimaler Gleichlauf dieser beiden Schaltungsteile erzielt. Es ist selbstverständlich, daß dem Block B1 weitere Stromzellen in gleicher Weise nachgeschaltet werden können, die beispielsweise für einen Digital-Analog-Umsetzer vorgesehen sind. Dies ist schematisch anhand der den Blöcken B2 und B3 nachgeschalteten Blöcke VC2 und VC3 dargestellt, die dementsprechend dann jeweils einen Digital-Analog-Umsetzer repräsentieren.

## Patentansprüche

1. Stromquellenanordnung in einer integrierten Schaltung zur Erzeugung mehrfacher Referenzströme für verteilte Schaltungsanordnungen,
- mit einer Mehrzahl von Transistoren (N1...N3), die räumlich beieinander angeordnet sind und deren Laststrecken parallel geschaltet sind,
**dadurch gekennzeichnet,** daß
- ein Operationsverstärker(OA) vorgesehen ist, dessen erster Eingang an einem Referenzpotential (VR) anliegt und dessen zweiter Eingang (VF) mit einem Mittelabgriff zwischen der Parallelschaltung der Laststrecken der Transistoren (N1...N3) und einem dazu in Reihe geschalteten Widerstandselement (R) verbunden ist, und daß
- dadurch ein Bezugsstrom (IB) im Lastkreis der Transistoren (N1...N3) definiert ist,
- wobei die Transistoren (N1...N3) über einen Ausgang (VO) des Operationsverstärkers (OA) angesteuert werden, wodurch der Bezugsstrom (IB) in eine der Anzahl der Transistoren (N1...N3) entsprechende Anzahl von Referenzströmen (I1...I3) aufgeteilt wird, die jeweils eine der verteilten Schaltungsanordnungen (B1, B2, B3) versorgen.

2. Anordnung nach Anspruch 1,
**dadurch gekennzeichnet,**
daß Transistoren (N1...N3) gleich dimensioniert sind.

3. Anordnung nach einem der vorhergehenden Ansprüche,
**dadurch gekennzeichnet,**
daß parallel zu den Laststrecken der Transistoren (N1...N3) zur Glättung ein kapazitves Element (TC) geschaltet ist.

4. Anordnung nach einem der vorhergehenden Ansprüche,
**dadurch gekennzeichnet,**
daß in die Laststrecken jedes der Transistoren (N1...N3) eine der verteilten Schaltungsanordnungen (B1, B2, B3) in Reihe geschaltet ist, die jeweils eine durch den jeweiligen Referenzstrom (I1, I2, I3) gesteuerte Stromquellenanordnung (P11, P12; P21, P22) aufweisen.

5. Anordnung nach Anspruch 4,
**dadurch gekennzeichnet,**
daß die Stromquellenanordnungen (P11, P12; P21, P22) als Kaskodestufen ausgebildet sind, wobei der ausgangsseitig von jedem der Transistoren (N1...N3) gebildete Referenzstrom (I1, I2, I3) jeweils einen ersten Transistor (P11) der Kaskodestufen steuert, dessen Laststrecke mit der Laststrecke eines zweiten Transistors (P12) derart verbunden ist, und daß zur Regelung des Potentials an einem Mittelabgriff zwischen den Laststrecken des ersten und des zweiten Transistors (P11, P12) ein Regeltransistor (P13) vorgesehen ist.

6. Anordnung nach einem der vorhergehenden Ansprüche,
**dadurch gekennzeichnet,** daß jeder der Referenzströme (I1...I3) durch die jeweils zugeordnete verteilte Schaltungsanordnung (B1, B2, B3) gespiegelt wird.

7. Stromquellenanordnung nach einem der vorhergehenden Ansprüche in einem Mehrfach-Digital-Analog-Umsetzer.

## Claims

1. Current source arrangement in an integrated circuit for producing multiple reference currents for distributed circuit arrangements,
- having a plurality of transistors (N1 ... N3), which are arranged spatially close together and whose load paths are connected in parallel,
characterized in that
- an operational amplifier (OA) is provided, whose first input is connected to a reference potential (VR) and whose second input (VF) is connected to a centre tap between the parallel circuit formed by the load paths of the transistors (N1 ... N3) and a resistance element (R) connected in series therewith, and in that
- a reference-earth current (IB) is thereby defined in the load circuit of the transistors (N1 ... N3),
- the transistors (N1 ... N3) being driven via an output (VO) of the operational amplifier (OA), as a result of which the reference-earth current (IB) is divided into a number of reference currents (I1 ... I3) corresponding to the number of transistors (N1 ... N3), which reference currents each supply one of the distributed circuit arrangements (B1, B2, B3).

2. Arrangement according to Claim 1,
characterized
in that transistors (N1 ... N3) are dimensioned identically.

3. Arrangement according to one of the preceding claims,
characterized
in that a capacitive element (TC) is connected in parallel with the load paths of the transistors (N1 ... N3) for the purpose of smoothing.

4. Arrangement according to one of the preceding claims,
characterized
in that one of the distributed circuit arrangements (B1, B2, B3), which each have a current source arrangement (P11, P12; P21, P22) controlled by the respective reference current (I1, I2, I3), is connected in series into the load paths of each of the transistors (N1 ... N3).

5. Arrangement according to Claim 4,
characterized
in that the current source arrangements (P11, P12; P21, P22) are designed as cascode stages, the reference current (I1, I2, I3) formed on the output side by each of the transistors (N1 ... N3) in each case controlling a first transistor (P11) of the cascode stages, the load path of which transistor is connected to the load path of a second transistor (P12) in such a way, and in that a regulating transistor (P13) is provided for the purpose of regulating the potential at a centre tap between the load paths of the first and second transistors (P11, P12).

6. Arrangement according to one of the preceding claims,
characterized
in that each of the reference currents (I1 ... I3) is mirrored by the respectively assigned distributed circuit arrangement (B1, B2, B3).

7. Current source arrangement according to one of the preceding claims in a multiple digital-to-analogue converter.

## Revendications

1. Dispositif source de courant dans un circuit intégré, destiné à produire des courants de référence multiples pour des circuits répartis,
- comprenant plusieurs transistors (N1...N3) qui sont situés les uns à côté des autres dans l'espace et dont les trajets de charge sont montés en parallèle,
caractérisé en ce que
- l'on prévoit un amplificateur opérationnel (OA) dont la première entrée se trouve à un potentiel de référence (VR) et dont la seconde entrée (VF) est reliée à un branchement médian entre le circuit parallèle des trajets de charge des transistors (N1...N3) et un élément de résistance (R) monté en série avec celui-ci, et en ce que
- par ce moyen, un courant de référence (IB) est défini dans le circuit de charge des transistors (N1...N3),
- les transistors (N1...N3) étant commandés par le biais d'une sortie (VO) de l'amplificateur opérationnel (OA), grâce à quoi le courant de référence (IB) est divisé en un nombre de courants de référence (I1...I3) correspondant au nombre des transistors (N1...N3) et alimentant chacun un des circuits répartis (B1, B2, B3).

2. Dispositif selon la revendication 1, caractérisé en ce que les transistors (N1...N3) sont dimensionnés de manière identique.

3. Dispositif selon l'une des revendications précédentes, caractérisé en ce qu'un élément capacitif (TC) servant au lissage est branché en parallèle avec les trajets de charge des transistors (N1...N3).

4. Dispositif selon l'une des revendications précédentes, caractérisé en ce qu'un des circuits répartis (B1, B2, B3) est branché en série dans les trajets de charge de chacun des transistors (N1...N3), lesquels circuits répartis comprennent à chaque fois un dispositif source de courant (P11, P12; P21, P22) commandé par le courant de référence respectif (I1, I2, I3).

5. Dispositif selon la revendication 4, caractérisé en ce que les dispositifs sources de courant (P11, P12; P21, P22) sont exécutés en tant qu'étages en cascode, le courant de référence (I1, I2, I3) formé par chacun des transistors (N1...N3) sur le côté de sortie commandant à chaque fois un premier transistor (P11) des étages en cascode dont le trajet de charge est relié au trajet de charge d'un second transistor (P12), et en ce que, pour régler le potentiel, on prévoit un transistor de réglage (P13) au niveau d'un branchement médian entre les trajets de charge des premier et second transistors (P11, P12).

6. Dispositif selon l'une des revendications précédentes, caractérisé en ce que chacun des courants de référence (I1...I3) est réfléchi par le circuit réparti (B1, B2, B3) associé à chaque fois.

7. Dispositif source de courant selon l'une des revendications précédentes dans un convertisseur numérique-analogique multiple.
